# FASCICULE DE BREVET EUROPEEN

(11) **EP 1 112 703 B1**
(45) Date de publication et mention de la délivrance du brevet: **03.03.2004**
(21) Numéro de dépôt: 00403504.4
(22) Date de dépôt: 13.12.2000
(51) Int. Cl.: A45D 8/20

(54) **Pince à cheveux à ressort masqué**
Haarspange mit verdeckter Feder
Hair clip with covered spring

(30) Priorité: 28.12.1999 FR 9916578
(43) Date de publication de la demande: 04.07.2001
(73) Titulaire: ETABLISSEMENTS DELSOL, F-75011 Paris (FR)
(72) Inventeur: Bolito, Marius, 01100 Oyonnax (FR)
(74) Mandataire: Santarelli

(56) Documents cités:
- US-A- 5 787 905
- US-A- 5 862 815
- US-A- 5 881 741

## Description

La présente invention concerne une pince à cheveux.

Elle concerne plus particulièrement une pince comprenant d'une part deux mâchoires chacune avec une partie de préhension, articulées l'une par rapport à l'autre autour d'un axe entre une position fermée et une position ouverte de la pince, et rappelées en position fermée par un ressort hélicoïdal enfilé sur ledit axe, et d'autre part une pièce de masquage dudit ressort, disposée entre les deux parties de préhension de manière à recouvrir la partie dudit ressort enfilée sur ledit axe.

Il est à noter que sans pièce de masquage, lorsque la pince à cheveux est en place, les parties de préhension sont écartées l'une de l'autre de telle sorte que le mécanisme d'articulation desdites mâchoires, à savoir l'axe et surtout le ressort de rappel enfilé sur ledit axe, est visible, ce qui est inesthétique.

On connaît déjà du document EP 0 901 759, une pince à cheveux telle que précitée dans laquelle les deux brins d'extrémité du ressort sont montés de façon tout à fait classique, prenant chacun appui sur la face interne de la partie de préhension d'une mâchoire. La pièce de masquage d'une telle pièce, qu'elle soit constituée d'une ou de deux partie(s), comprend alors des échancrures dans ses bords latéraux autorisant le passage desdits brins d'extrémité du ressort de rappel de sorte que ceux-ci restent visibles.

Bien que lesdits brins d'extrémité du ressort de rappel soient de petite dimension, le fait qu'ils restent visibles au-delà de la pièce de masquage rend l'esthétique d'une telle pince imparfaite.

Par rapport à l'état de la technique précité, la présente invention propose alors une nouvelle pince à cheveux dans laquelle l'agencement de la pièce de masquage est relativement simple, peu encombrant, et permet de rendre totalement invisible le ressort de rappel de sorte que l'aspect externe de cette pince est amélioré.

Plus particulièrement, selon une caractéristique essentielle de la pince à cheveux conforme à l'invention, ladite pièce de masquage comporte deux parties juxtaposées suivant la direction dudit axe, chacune desdites parties de la pièce de masquage étant solidaire de la partie de préhension d'une mâchoire et présentant une surface intérieure, tournée vers le ressort hélicoïdal, chaque brin d'extrémité dudit ressort prend appui contre chaque partie correspondante de ladite pièce de masquage de sorte que le lieu de débattement desdits brins d'extrémité dudit ressort, lors de l'ouverture et de la fermeture de ladite pince, est situé sous ladite pièce de masquage.

Ainsi, selon l'invention le montage du ressort de rappel sur ladite pince est inversé par rapport au montage classique, et ledit ressort, y compris ses brins d'extrémité, est totalement dissimulé sous la pièce de masquage de sorte qu'il est invisible de l'extérieur.

D'autres caractéristiques non limitatives et avantageuses de la pince à cheveux selon l'invention sont les suivantes :
- chaque partie de la pièce de masquage présente une surface intérieure tournée vers le ressort hélicoïdal sur laquelle prend appui un brin d'extrémité du ressort ;
- chaque partie de la pièce de masquage vient de formation avec une mâchoire ;
- chaque partie de la pièce de masquage est rapportée sur une mâchoire ;
- la pièce de masquage peut être agencée de sorte que lors de l'ouverture de ladite pince, chaque partie de la pièce de masquage solidaire d'une mâchoire s'efface sous l'autre mâchoire. Dans ce cas, préférentiellement, chaque mâchoire comporte deux oreilles percées d'un orifice pour le passage dudit axe, et placées d'un même côté dudit ressort de sorte que ce dernier est positionné entre les deux paires d'oreilles desdites mâchoires. Pour chaque mâchoire, d'une part, l'oreille située la plus à l'extérieur par rapport au ressort peut faire partie intégrante de la partie de la pièce de masquage associée à ladite mâchoire, et est formée par un retour latéral de celle-ci, et d'autre part, l'oreille située le plus à l'intérieur par rapport au ressort vient de formation avec ladite mâchoire et est placée sous chaque partie de la pièce de masquage ;
- la pièce de masquage peut être agencée de sorte que lors de l'ouverture de ladite pince, chaque partie de la pièce de masquage solidaire d'une mâchoire vient se positionner sur la surface externe de l'autre mâchoire. Dans ce cas, il est prévu à la jonction de la partie de préhension et du mors de chaque mâchoire une fente longitudinale pour le passage de la partie de la pièce de masquage associée à l'autre mâchoire, et au droit de chaque fente longitudinale, il est prévu dans le mors de chaque mâchoire une fente transversale pour le passage du brin d'extrémité dudit ressort en appui contre la surface intérieure de la partie de la pièce de masquage associée, lors de l'ouverture de ladite pince. Selon ce mode de réalisation, chaque mâchoire comprend indépendamment de la pièce de masquage deux oreilles pour le passage dudit axe, placées de part et d'autre dudit ressort ; selon une variante, on peut prévoir que chaque mâchoire comprend indépendamment de la pièce de masquage deux oreilles pour le passage dudit axe, placées d'un même côté dudit ressort, de sorte que ce dernier est positionné entre les deux paires d'oreilles desdites mâchoires ;
- chaque partie de la pièce de masquage présente un profil sensiblement courbe enveloppant le ressort et l'axe d'articulation ; et
- chaque mâchoire est formée d'une seule pièce par moulage d'une matière plastique.

La description qui va suivre, en regard des dessins annexés, donnés à titre d'exemples non limitatifs, fera bien comprendre en quoi consiste l'invention et comment elle peut être réalisée.

Sur les dessins annexés :
- la figure 1 est une vue de côté d'un premier mode de réalisation de la pince à cheveux selon l'invention ;
- la figure 2 est une vue de dessus de la pince de la figure 1 ;
- la figure 3 est une vue en coupe selon le plan II-II de la figure 2 ;
- la figure 4 est une vue de détail de la zone IV de la figure 3 ;
- la figure 5 est une vue en coupe transversale de la pince, en position ouverte ;
- les figures 6 et 7 sont des vues selon des coupes identiques à celles des figures 3 et 5 d'un deuxième mode de réalisation de la pince à cheveux selon l'invention, en position fermée et ouverte ;

Préliminairement, on notera que, d'un mode de réalisation à l'autre, les éléments identiques ou similaires représentés sur les différentes figures, seront, dans la mesure du possible, référencés par les mêmes signes de référence et ne seront pas décrits à chaque fois.

Sur les figures 1 à 5, on a représenté une pince à cheveux 100 qui comprend deux mâchoires 110, 120 articulées l'une par rapport à l'autre autour d'un axe 150 entre une position fermée (voir figure 3) et une position ouverte (voir figure 5) de la pince.

Chacune des mâchoires 110, 120 comporte une partie de préhension 111, 121 et un mors 112, 122 pour l'accrochage de la pince sur les cheveux. Le mors 122, 112 de chaque mâchoire 111, 121 est ici constitué par un ensemble de dents en forme de pétales, mais pourrait prendre une tout autre forme selon d'autres modes de réalisation non représentés.

En outre, les parties de préhension 111, 121 des mâchoires 110, 120 présentent ici une forme simplifiée présentant un profil sensiblement rectangulaire, mais selon d'autres modes de réalisation, on pourrait prévoir des formes plus esthétiques représentant par exemple des objets, des fleurs ou des animaux, etc.

Chaque mâchoire 110, 120 est réalisée ici en une seule pièce par moulage d'une matière plastique telle que du polypropylène, de l'acétate de cellulose, du polyamide, etc

Le mécanisme d'articulation des mâchoires 110, 120 l'une par rapport à l'autre, outre le fait qu'il comprend l'axe d'articulation 150, comporte un ressort de rappel 140 permettant de rappeler en position fermée lesdites mâchoires 110, 120.

Ce ressort de rappel 140 est un ressort hélicoïdal enfilé sur l'axe 150.

De plus, la pince à cheveux 100 comporte une pièce de masquage dudit ressort 140 disposée entre les parties de préhension 111, 121 des mâchoires 110, 120, de manière à recouvrir le ressort enfilé sur l'axe 150.

Comme le montre plus particulièrement la figure 2, ladite pièce de masquage comporte deux parties 130', 130 juxtaposées suivant la direction de l'axe 150, chacune desdites parties 130', 130 de la pièce de masquage étant solidaire de la partie de préhension 111, 121 d'une mâchoire 110, 120.

Chacune desdites parties 130 de la pièce de masquage présente préférentiellement un profil sensiblement courbe (voir plus particulièrement les figures 6 et 7) enveloppant le ressort et l'axe d'articulation, et comporte avantageusement une surface intérieure 131, 132, tournée vers le ressort 140, sur laquelle prend appui un brin d'extrémité 141 dudit ressort 140 de sorte que le débattement des brins d'extrémité 141, 142 dudit ressort 140, lors de l'ouverture (voir figures 5 et 7) et de la fermeture (voir figures 3 et 6) de ladite pince, s'effectue dans un espace intérieur en-dessous de ladite pièce de masquage.

Le ressort 140, y compris ses brins d'extrémité 141, 142, est alors totalement dissimulé sous la pièce de masquage et invisible de l'extérieur.

On notera ici, que l'extrémité de chaque brin d'extrémité 141, 142 du ressort 140 est bloquée contre un décrochement 132 de la surface intérieure 131 de chaque partie 130 de la pièce de masquage.

Ici, avantageusement, chaque partie de la pièce de masquage 130', 130 vient de formation par moulage avec une mâchoire 110, 120.

Bien entendu, selon une variante non représentée, on peut envisager que chaque partie de la pièce de masquage soit rapportée sur une mâchoire, par un système quelconque tel que par collage, par exemple.

Suivant le mode de réalisation représenté sur les figures 1 à 5, et comme le montrent plus particulièrement les figures 3 à 5, la pièce de masquage est agencée de sorte que lors de l'ouverture de ladite pince, chaque partie 130 de ladite pièce de masquage solidaire d'une mâchoire 120 s'efface sous l'autre mâchoire 110. La forme interne de chaque mâchoire, et plus particulièrement de la jonction entre la partie de préhension et du mors de chaque mâchoire est alors agencée pour autoriser le positionnement de chaque partie de la pièce de masquage en regard d'une face interne de chaque mâchoire lors de l'ouverture de ladite pince, comme cela est représenté plus particulièrement sur la figure 5.

En position fermée, représentée sur la figure 3, chaque partie 130 de la pièce de masquage solidaire d'une mâchoire 120, comporte sur un bord un méplat 135 venant se positionner contre une surface plane complémentaire 115 de la mâchoire 110 située en regard, cette surface plane complémentaire étant située à la jonction de la partie de préhension et du mors de ladite mâchoire correspondante (voir plus particulièrement la figure 4).

Selon ce mode de réalisation, chaque mâchoire 110, 120 comporte deux oreilles 113, 133', 123, 133 percées d'un orifice pour le passage de l'axe 150, et placées d'un même côté du ressort 140 de sorte que ce dernier est positionné entre les deux paires d'oreilles desdites mâchoires.

Pour chaque mâchoire 110, 120, l'oreille 133', 133 située la plus à l'extérieur par rapport au ressort 140 fait partie intégrante de la partie 130', 130 de la pièce de masquage associée à ladite mâchoire 110, 120, et est formée par un retour latéral de celle-ci.

En outre, pour chaque mâchoire 110, 120, l'oreille 113, 123 située la plus à l'intérieur par rapport au ressort 140 vient de formation avec ladite mâchoire.

Avantageusement, les oreilles 113, 133', 123, 133 des mâchoires 110, 120 sont entièrement dissimulées par la pièce de masquage.

Ici, l'ensemble des oreilles, d'une partie de la pièce de masquage, de la partie de préhension et du mors d'une mâchoire forment une seule pièce réalisée par moulage d'une matière plastique.

Selon une variante de réalisation représentée plus particulièrement sur les figures 6 et 7, la pièce de masquage est agencée de sorte que lors de l'ouverture de la pince, chaque partie 130 de la pièce de masquage solidaire d'une mâchoire 120, vient se positionner contre, ou en regard de, la surface externe 112' de l'autre mâchoire 110.

Dans ce cas, il est prévu à la jonction de la partie de préhension 111 et du mors 112 de chaque mâchoire 110, une fente longitudinale 117 pour le passage de ladite partie 130 de la pièce de masquage associée à l'autre mâchoire 120, lors de l'ouverture de la pince.

En outre, au droit de chaque fente longitudinale 117, il est prévu dans le mors 112 de chaque mâchoire 110, une fente transversale 118 pour le passage du brin d'extrémité 141 du ressort 140 en appui contre la surface intérieure 131, 132 de la partie 130 de la pièce de masquage associée, lors de l'ouverture de la pince.

Selon le mode de réalisation représenté sur les figures 6 et 7, chaque mâchoire 110, 120 comprend indépendamment de la pièce de masquage, deux oreilles 113, 123 pour le passage dudit axe, placées de part et d'autre dudit ressort, comme cela est prévu de manière classique.

Selon une variante non représentée, on peut envisager que les deux oreilles d'une mâchoire soient positionnées d'un même côté du ressort comme cela est prévu selon le mode de réalisation représenté sur les figures 3 et 5.

Ici également, les oreilles, la partie de la pièce de masquage associée à ladite mâchoire, la partie de préhension et le mors de chaque mâchoire forment une seule pièce réalisée par moulage d'une matière plastique.

La pince à cheveux peut être assemblée manuellement ou par tout dispositif de montage automatique approprié.

## Revendications

1. Pince à cheveux (100) comprenant d'une part deux mâchoires (110, 120) chacune avec une partie de préhension (111, 121), articulées l'une par rapport à l'autre autour d'un axe (150) entre une position fermée et une position ouverte de la pince, et rappelées en position fermée par un ressort hélicoïdal (140) enfilé sur ledit axe (150), et d'autre part une pièce de masquage dudit ressort, disposée entre les deux parties de préhension de manière à recouvrir la partie dudit ressort enfilée sur ledit axe, **caractérisée en ce que** ladite pièce de masquage comporte deux parties (130', 130) juxtaposées suivant la direction dudit axe (150), chacune desdites parties (130', 130) de la pièce de masquage étant solidaire de la partie de préhension (111, 121) d'une mâchoire (110, 120) chaque brin d'extrémité (141, 142) dudit ressort (140) prenant appui contre chaque partie correspondante de ladite pièce de masquage, de sorte que le lieu de débattement desdits brins d'extrémité (141, 142) dudit ressort, lors de l'ouverture et de la fermeture de ladite pince est situé sous ladite pièce de masquage.

2. Pince à cheveux selon la revendication 1, **caractérisé en ce que** chaque partie (130', 130) de la pièce de masquage présente une surface intérieure (131, 132) tournée vers le ressort hélicoïdal, sur laquelle prend appui un brin d'extrémité (141, 142) dudit ressort (140).

3. Pince à cheveux selon l'une des revendications 1 ou 2, **caractérisée en ce que** chaque partie (130', 130) de la pièce de masque vient de formation avec une mâchoire.

4. Pince à cheveux selon l'une des revendications 1 ou 2, **caractérisée en ce que** chaque partie de la pièce de masquage est rapportée sur une mâchoire.

5. Pince à cheveux selon l'une des revendications 1 à 4, **caractérisée en ce que** la pièce de masquage est agencée de sorte que lors de l'ouverture de ladite pince, chaque partie (130', 130) de la pièce de masquage solidaire d'une mâchoire (110, 120) s'efface sous l'autre mâchoire (120, 110).

6. Pince à cheveux selon la revendication 5, **caractérisée en ce que** chaque mâchoire (110, 120) comporte deux oreilles (113, 133'; 123, 133) percées d'un orifice pour le passage dudit axe, et placées d'un même côté dudit ressort (140) de sorte que ce dernier est positionné entre les deux paires d'oreilles desdites mâchoires.

7. Pince à cheveux selon la revendication 6, **caractérisée en ce que** pour chaque mâchoire, l'oreille (133', 133) située la plus à l'extérieur par rapport au ressort (140) fait partie intégrante de la partie (130', 130) de la pièce de masquage associée à ladite mâchoire (110, 120), et est formée par un retour latéral de celle-ci.

8. Pince à cheveux selon l'une des revendications 6 ou 7, **caractérisée en ce que** pour chaque mâchoire, l'oreille (113, 123) située le plus à l'intérieur par rapport (140) au ressort vient de formation avec ladite mâchoire (110, 120) et est placée sous chaque partie de la pièce de masquage

9. Pince à cheveux selon l'une des revendications 1 à 4, **caractérisée en ce que** la pièce de masquage est agencée de sorte que lors de l'ouverture de ladite pince, chaque partie (130) de la pièce de masquage solidaire d'une mâchoire (120) vient se positionner sur la surface externe (112') de l'autre mâchoire (110).

10. Pince à cheveux selon la revendication 9, **caractérisée en ce qu'**il est prévu à la jonction de la partie de préhension (111) et du mors (112) de chaque mâchoire (110) une fente longitudinale (117) pour le passage de la partie (130) de la pièce de masquage associée à l'autre mâchoire (120), lors de l'ouverture de ladite pince.

11. Pince à cheveux selon la revendication 10, **caractérisée en ce qu'**au droit de chaque fente longitudinale (117), il est prévu dans le mors (112) de chaque mâchoire (110) une fente transversale (118) pour le passage du brin d'extrémité (141) dudit ressort (140) en appui contre la surface intérieure (131, 132) de la partie (130) de la pièce de masquage associée, lors de l'ouverture de ladite pince.

12. Pince à cheveux selon l'une des revendications 9 à 11, **caractérisée en ce que** chaque mâchoire (110, 120) comprend indépendamment de la pièce de masquage deux oreilles (113; 123) pour le passage dudit axe, placées de part et d'autre dudit ressort.

13. Pince à cheveux selon l'une des revendications 9 à 11, **caractérisée en ce que** chaque mâchoire comprend indépendamment de la pièce de masquage deux oreilles pour le passage dudit axe, placées d'un même côté dudit ressort, de sorte que ce dernier est positionné entre les deux paires d'oreilles desdites mâchoires.

14. Pince à cheveux selon l'une quelconque des revendications précédentes, **caractérisée en ce que** chaque partie (130) de la pièce de masquage présente un profil sensiblement courbe enveloppant le ressort et l'axe d'articulation.

15. Pince à cheveux selon l'une quelconque des revendications précédentes, **caractérisée en ce que** chaque mâchoire (110, 120) est formée d'une seule pièce par moulage d'une matière plastique.

## Claims

1. Hair clip (100) comprising, on the one hand, two jaws (110, 120) each of them having a grasping part (111, 121) and articulated with respect to the other about a spindle (150) between a closed position and an open position of the clip, and returned to the closed position by a helical spring (140) fitted around the said spindle (150) and, on the other hand, a piece for masking the said spring, disposed between the two grasping parts in such a way as to cover the part of the said spring fitted around the said spindle, **characterised in that** the said masking piece comprises two parts (130', 130) juxtaposed along the direction of the said spindle (150), each of the said parts (130', 130) of the masking piece being joined to the grasping part (111, 121) of one jaw (110, 120) each end stub (141, 142) of the said spring (140) bearing against each corresponding part of the said masking piece such that the movement of the said end stubs (141, 142) of the said spring, during the opening and closing of the said clip, occurs under the said masking piece.

2. Hair clip according to Claim 1, **characterised in that** each part (130', 130) of the masking piece exhibits an inside surface (131, 132), facing the helical spring, against which an end stub (141, 142) of the said spring (140) bears.

3. Hair clip according to one of Claims 1 or 2, **characterised in that** each part (130', 130) of the masking piece is formed in one piece with a jaw.

4. Hair clip according to one of Claims 1 or 2, **characterised in that** each part of the masking piece is mounted on a jaw.

5. Hair clip according to one of Claims 1 to 4, **characterised in that** the masking piece is designed such that, during the opening of the said clip, each part (130', 130) of the masking piece joined to a jaw (110, 120) becomes hidden under the other jaw (120, 110).

6. Hair clip according to Claim 5, **characterised in that** each jaw (110, 120) comprises two lugs (113, 133'; 123, 133), pierced with an orifice for the passage of the said spindle, and placed on a same side of the said spring (140) such that the latter is positioned between the two pairs of lugs of the said jaws.

7. Hair clip according to claim 6, **characterised in that** for each jaw, the lug (133', 133) located furthest towards the outside with respect to the spring (140) is an integral part of the part (130', 130) of the masking piece associated with the said jaw (110, 120), and is formed by a lateral protrusion of the latter.

8. Hair clip according to one of claims 6 or 7, **characterised in that** for each jaw, the lug (113, 123) located furthest towards the inside with respect to the spring (140) is formed in one piece with the said jaw (110, 120) and is placed under each part of the masking piece.

9. Hair clip according to one of Claims 1 to 4, **characterised in that** the masking piece is designed such that, during the opening of the said clip, each part (130) of the masking piece integral with a jaw (120) becomes positioned over the outside surface (112') of the other jaw (110)

10. Hair clip according to Claim 9, **characterised in that**, at the junction of the grasping part (111) and the grip (112) of each jaw (110), a longitudinal slot (117) is provided for the passage of the part (130) of the masking piece associated with the other jaw (120), during the opening of the said clip.

11. Hair clip according to Claim 10, **characterised in that**, perpendicular to each longitudinal slot (117), a transverse slot (118) is provided in the grip (112) of each jaw (110) for the passage of the end stub (141) of the said spring (140) bearing against the inside surface (131, 132) of the part (130) of the associated masking piece, during the opening of the said clip.

12. Hair clip according to one of Claims 9 to 11, **characterised in that** each jaw (110, 120) comprises, independently from the masking piece, two lugs (113, 123) for the passage of the said spindle, placed on either side of the said spring.

13. Hair clip according to one of claims 9 to 11, **characterised in that** each jaw comprises, independently from the masking piece, two lugs for the passage of the said spindle, placed on a same side of the said spring, such that the latter is positioned between the two pairs of lugs of the said jaws.

14. Hair clip according to any one of the preceding claims, **characterised in that** each part (130) of the masking piece exhibits a substantially curved profile enveloping the spring and the articulation spindle.

15. Hair clip according to any one of the preceding claims, **characterised in that** each jaw (110, 120) is formed in one piece by moulding a plastic material.

## Patentansprüche

1. Haarspange (100), umfassend
einerseits zwei Klemmbacken (110, 120), jeweils mit einem Greifabschnitt (111, 121), die zueinander um eine Achse (150) schwenkbar gelagert sind, und zwar zwischen einer geschlossenen Stellung und einer offenen Stellung der Spange, und die in die geschlossene Stellung durch eine auf der Achse (150) aufgefädelte Schraubfeder (140) zurückgezogen werden, und
andererseits ein Verkleidungsstück der Feder, die zwischen den beiden Greifabschnitten so angeordnet ist, dass sie den auf der Achse aufgefädelten Teil der Feder verdecken,
**dadurch gekennzeichnet,**
**dass** das Abdeckstück zwei Teile oder Abschnitte (130', 130) umfasst, die gemäß der Richtung der Achse (150) nebeneinander angeordnet sind,
**dass** jeder der Teile oder Abschnitte (130', 130) des Abdeckstücks mit dem Greifabschnitt (111, 121) einer Klemmbacke (110, 120) fest verbunden ist, jedes abstehende Federende (141, 142) der Feder (140) sich gegen den entsprechenden Abschnitt des Abdeckstücks abstützt, so dass der Ort des Federweges der abstehenden Federenden (141, 142) der Feder von der Öffnung bis zur Schließung der Spange unter dem Abdeckabschnitt verborgen ist.

2. Haarspange nach Anspruch 1,
**dadurch gekennzeichnet, dass** jeder Abschnitt (130', 130) des Abdeckstücks eine Innenoberfläche (131, 132) aufweist, die zu der Schraubenfeder gerichtet ist und auf welcher sich ein wegstehendes Federende (141, 142) der Feder (140) abstützt.

3. Haarspange nach einem der Ansprüche 1 oder 2,
**dadurch gekennzeichnet, dass** jeder Abschnitt (130', 130) des Abdeckstücks zusammen mit einer Klemmbacke hergestellt worden ist.

4. Haarspange nach einem der Ansprüche 1 oder 2,
**dadurch gekennzeichnet, dass** jeder Abschnitt des Abdeckstücks auf eine Klemmbacke aufgesetzt ist.

5. Haarspange nach einem der Ansprüche 1 bis 4,
**dadurch gekennzeichnet, dass** jedes Abdeckstück derart betätigt wird, dass bei der Öffnung der Haarspange jeder Abschnitt (130', 130) des an einer Klemmbacke (110, 120) befestigten Abdeckstückes unter der jeweils anderen Klemmbacke (120, 110) verschwindet.

6. Haarspange nach Anspruch 5, **dadurch gekennzeichnet,**
**dass** jede Klemmbacke (110, 120) zwei Lageraugen (113, 133'; 123, 133) umfasst, die mit einer Bohrung zum Durchgang der Achse versehen sind und auf der gleichen Seite der Feder (140) angeordnet sind, so dass die Feder zwischen zwei Augenpaaren der Klemmbacken positioniert ist.

7. Haarspange nach Anspruch 6, **dadurch gekennzeichnet,**
**dass** für jede Klemmbacke das am weitesten außen mit Bezug auf die Feder (140) gelegene Lagerauge (133', 130) einen integralen Teil des Abschnittes (130', 130) des Abdeckstücks ausmacht, das der jeweiligen Klemmbacke (110, 120) zugeordnet ist und durch eine seitliche Umbiegung der Klemmbacke gebildet wird.

8. Haarspange nach einem der Ansprüche 6 oder 7,
**dadurch gekennzeichnet, dass** für jede Klemmbacke das am weitesten innen mit Bezug auf die Feder (140) gelegene Lagerauge (113, 123) zusammen mit der zugehörigen Klemmbacke (110, 120) hergestellt worden ist und unter dem jeweiligen Abschnitt des Abdeckabschnittes gelegen ist.

9. Haarspange nach einem der Ansprüche 1 bis 4,
**dadurch gekennzeichnet, dass** jedes Abdeckstück derart betätigt wird, dass bei der Öffnung der Spange jeder Abschnitt (130) des an einer Klemmbacke (120) befestigten Abdeckstückes auf die äußere Oberfläche (112') der anderen Klemmbacke (110) zu liegen kommt.

10. Haarspange nach Anspruch 9,
**dadurch gekennzeichnet, dass** an der Verbindung des Greifabschnittes (111) und der Spannbacke (112) jeder Klemmbacke ein länglicher Spalt (117) für den Durchgang des Abschnittes (130) des der anderen Klemmbacke (112) zugeordneten Abdeckstückes vorgesehen ist, wenn die Haarspange geöffnet wird.

11. Haarspange nach Anspruch 10,
**dadurch gekennzeichnet, dass** rechtwinklig zu jedem länglichen Spalt (117) in der Spannbacke (112) jeder Klemmbacke (110) ein Querspalt (118) für den Durchgang des wegstehenden Endes (141) der Feder (140) vorgesehen ist, das sich auf der Innenoberfläche (131, 132) des Abschnittes (130) des zugeordneten Abdeckstückes abstützt, und zwar anlässlich der Öffnung der Haarspange.

12. Haarspange nach einem der Ansprüche 9 bis 11,
**dadurch gekennzeichnet, dass** jede Klemmbacke (110, 120) unabhängig von dem Abdeckstück zwei Lageraugen (113, 123) für den Durchtritt der Achse aufweist, die beidseitig der Feder angeordnet sind.

13. Haarspange nach einem der Ansprüche 9 bis 11,
**dadurch gekennzeichnet, dass** jede Klemmbacke unabhängig von dem Abdeckstück zwei Lageraugen für den Durchtritt der Achse aufweist, die auf der gleichen Seite der Feder angeordnet sind, so dass die Feder zwischen zwei Paaren von Lageraugen der Klemmbacken angeordnet ist.

14. Haarspange nach einem der vorhergehenden Ansprüche,
**dadurch gekennzeichnet, dass** jeder Abschnitt (130) des Abdeckstückes ein Profil darstellt, das etwas gekrümmt ist und die Feder sowie die Schwenkachse einhüllt.

15. Haarspange nach einem der vorhergehenden Ansprüche,
**dadurch gekennzeichnet, dass** jede Klemmbacke (110, 120) einstückig durch Formung aus Kunststoff hergestellt worden ist.
